# FASCICULE DE BREVET EUROPEEN

(11) **EP 3 391 379 B1**
(45) Date de publication et mention de la délivrance du brevet: **08.01.2020**
(21) Numéro de dépôt: 16809084.3
(22) Date de dépôt: 13.12.2016
(51) Int. Cl.: G21F 5/002, G21F 5/005, G21F 5/008, G21F 5/10, F28D 9/00, G21F 5/12

(54) **STRUCTURE AMELIOREE DE DISSIPATION DE CHALEUR PAR CONVECTION NATURELLE, POUR EMBALLAGE DE TRANSPORT ET/OU D'ENTREPOSAGE DE MATIERES RADIOACTIVES**
VERBESSERTE WÄRMEABLEITSTRUKTUREN MITTELS NATÜRLICHER KONVEKTION FÜR TRANSPORTBEHÄLTER UND/ODER LAGERBEHÄLTER FÜR RADIOAKTIVE MATERIALIEN
IMPROVED HEAT DISSIPATION STRUCTURE FOR NATURAL CONVECTION FOR TRANSPORT CONTAINERS AND/OR STORAGE CONTAINERS FOR RADIOACTIVE MATERIAL

(30) Priorité: 14.12.2015 FR 1562301
(43) Date de publication de la demande: 24.10.2018
(73) Titulaire: TN International, 78180 Montigny Le Bretonneux (FR)
(72) Inventeur: BANCE, Kévin, 78000 Versailles (FR); BARDON, Olivier, 92370 Chaville (FR)
(74) Mandataire: Brevalex
(86) Numéro de dépôt international: PCT/EP2016/080801
(87) Numéro de publication internationale: WO 2017/102729

(56) Documents cités:
- DE-A1- 1 934 048
- DE-A1- 2 910 115

## Description

### DOMAINE TECHNIQUE

La présente invention se rapporte au domaine de l'évacuation de la chaleur produite par des matières radioactives chargées dans un emballage de transport et/ou d'entreposage de matières radioactives.

Plus précisément, la présente invention se rapporte à une structure de dissipation de chaleur par convection naturelle, destinée à équiper la périphérie d'un emballage pour le transport et/ou l'entreposage de matières radioactives, par exemple des assemblages de combustible nucléaire ou des déchets radioactifs.

### ÉTAT DE LA TECHNIQUE ANTÉRIEURE

De l'art antérieur, il est connu d'assembler un dispositif externe d'évacuation de chaleur autour d'une surface extérieure d'un corps latéral d'un emballage, dans le but d'évacuer, vers le milieu ambiant, les calories émises par les matières radioactives contenues dans l'emballage.

Ce dispositif d'évacuation de chaleur est notamment conçu de manière à limiter la température atteinte en service par les différents éléments constitutifs de l'emballage, notamment les joints et les protections radiologiques, afin d'éviter tout risque de dégradation de ces éléments.

Par ailleurs, outre le fait de pouvoir assurer sa fonction principale d'échangeur de calories avec le milieu ambiant, ce dispositif est conçu de façon à être compatible avec les contraintes de services de l'emballage, telles que la décontaminabilité, la tenue dans le temps, la résistance aux agressions atmosphériques, la résistance aux conditions d'exploitation comme l'immersion lors du chargement et du déchargement, ou encore le confinement de la résine de blindage neutronique.

Une solution connue pour ce type de dispositif externe d'évacuation de chaleur se présente sous la forme d'une virole d'habillage enveloppant le corps latéral de l'emballage, et sur laquelle sont soudées des ailettes droites longitudinales de section appropriée. Ces ailettes sont également dites verticales, car elles sont orientées selon la direction verticale lorsque l'emballage repose lui-même verticalement.

Cependant, cette solution est perfectible car en pratique, elle conduit à un profil de température qui augmente progressivement en fonction de la hauteur de l'emballage, lorsque celui-ci repose verticalement.

Le document DE 29 10 115 A1 enseigne une structure de dissipation de chaleur par convection naturelle, destinée à équiper la périphérie d'une emballage d'une hauteur de 5,7m pour le transport de matières radioactives.

### EXPOSÉ DE L'INVENTION

L'invention a donc pour but de remédier au moins partiellement à l'inconvénient mentionné ci-dessus, relatif aux réalisations de l'art antérieur.

Pour ce faire, l'invention a tout d'abord pour objet une structure de dissipation de chaleur par convection naturelle, destinée à équiper la périphérie d'un emballage pour le transport et/ou l'entreposage de matières radioactives, la structure présentant deux demi-structures adjacentes comprenant chacune des ailettes primaires parallèles et inclinées par rapport à une direction de la hauteur de la structure, les ailettes primaires des deux demi-structures formant deux à deux des ailettes en forme générale de V inversé, lorsque l'emballage est agencé verticalement avec son fond orienté vers le bas,
la structure présentant les paramètres suivants :
- H : la hauteur de chaque demi-structure, dans la direction de la hauteur selon laquelle se succèdent les ailettes primaires inclinées, cette hauteur étant comprise entre 2 et 5 m ;
- h : la hauteur de chaque ailette primaire, comprise entre 10 et 100 mm ;
- d : la largeur de chaque canal primaire de circulation d'air défini entre deux ailettes primaires directement consécutives, cette largeur étant comprise entre 10 et 50 mm ;
- Ep : l'épaisseur de chaque ailette primaire, répondant à la condition d/Ep ≥ 2,5 ;
- L : la largeur de chaque demi-structure selon une direction transversale orthogonale à la direction de la hauteur, ladite largeur L répondant à la condition suivante : $0,30 . \left(0,35.{H}^{0,5}.{h}^{0,6}/{d}^{0,1}\right) \leq L \leq 3,5 . \left(0,35.{H}^{0,5}.{h}^{0,6}/{d}^{0,1}\right)$

Les conditions géométriques particulières définies ci-dessus permettent d'améliorer sensiblement les performances convectives des ailettes, notamment vis-à-vis des ailettes droites verticales connues de l'art antérieur. De plus, de manière surprenante, il a été constaté qu'avec ces dimensions particulières, il se produit avantageusement un phénomène d'accélération des particules d'air au sein des canaux primaires, ce qui confère des performances thermiques accrues. Ce phénomène résulte de l'interaction entre les zones d'aspiration d'air à l'entrée des canaux primaires, et les zones de refoulement situées plus en aval de ces canaux. Plus précisément, une partie des particules d'air des zones de refoulement est recyclée sous forme d'un tourbillon qui permet d'entraîner davantage d'air frais à l'entrée de ces mêmes canaux. En d'autres termes, ces tourbillonnements créés au-dessus des ailettes et des canaux primaires, favorisent l'accélération de l'air dans ces derniers. Grâce à ce phénomène de tourbillonnement exploité dans la présente invention, les gains en termes de performances thermiques sont au minimum de l'ordre de 10% par rapport aux solutions à ailettes verticales, à surfaces d'échange thermiques identiques.

L'invention présente par ailleurs au moins l'une des caractéristiques optionnelles suivantes, prises isolément ou en combinaison.

Les deux demi-structures adjacentes sont agencées de façon sensiblement symétrique.

La structure présente un éventuel écartement Ec entre les extrémités en regard de deux ailettes primaires formant conjointement une ailette en forme générale de V inversé, les deux extrémités en regard formant la pointe du V, cet écartement Ec répondant à la condition Ec/L ≤ 0,2.

Les ailettes primaires sont droites et inclinées d'une valeur comprise entre 30 et 60° par rapport à la direction de la hauteur, et de préférence inclinées d'une valeur de 45° par rapport à cette même direction.

La largeur d est constante et identique pour tous les canaux primaires de circulation d'air de chaque demi-structure.

La largeur L de chaque demi-structure répond à la condition plus précise suivante : $0,55 . \left(0,35.{H}^{0,5}.{h}^{0,6}/{d}^{0,1}\right) \leq L \leq 1,8 . \left(0,35.{H}^{0,5}.{h}^{0,6}/{d}^{0,1}\right)$

Dans cet intervalle restreint de valeurs, les performances convectives des ailettes sont encore accrues. Les gains en termes de performances thermiques sont au minimum de l'ordre de 25% par rapport aux solutions à ailettes verticales, à surfaces d'échange thermique identiques.

Les deux demi-structures sont distinctes l'une de l'autre, chacune présentant une plaque et ses propres ailettes primaires faisant saillie de la plaque. Cela confère une facilité de fabrication et d'assemblage.

Alternativement, les deux demi-structures peuvent être réalisées sur une même plaque de hauteur H.

Chaque demi-structure est sensiblement plane, ce qui confère ici aussi une facilité de fabrication.

L'invention a également pour objet un emballage pour le transport et/ou l'entreposage de matières radioactives comprenant un corps latéral équipé extérieurement de plusieurs structures de dissipation de chaleur comme celle décrite ci-dessus, ces structures étant réparties circonférentiellement autour du corps latéral.

De préférence, un écartement Ec' entre deux structures de dissipation directement adjacentes selon la direction circonférentielle, est sensiblement égal à l'écartement Ec.

D'autres avantages et caractéristiques de l'invention apparaîtront dans la description détaillée non limitative ci-dessous.

### BRÈVE DESCRIPTION DES DESSINS

Cette description sera faite au regard des dessins annexés parmi lesquels ;
- la figure 1 représente une vue de face d'un emballage pour l'entreposage et/ou le transport de matières radioactives, comportant une structure de dissipation de chaleur selon un mode de réalisation préféré de la présente invention ;
- la figure 2 représente une vue partielle en coupe prise le long de la ligne II-II de la figure 1 ;
- la figure 3 est une vue agrandie de face d'une partie de la structure de dissipation de chaleur ;
- la figure 4 est une vue en coupe prise le long de la ligne IV-IV de la figure 3 ; et
- la figure 5 est une vue similaire à celle de la figure 3, sur laquelle a été schématisé le principe de tourbillonnement d'air au-dessus des ailettes et des canaux primaires de la structure de dissipation de chaleur.

### EXPOSÉ DÉTAILLÉ DE MODES DE RÉALISATION PRÉFÉRÉS

En référence tout d'abord aux figures 1 et 2, il est représenté un emballage 1 pour l'entreposage et/ou le transport de matières radioactives, comme des assemblages de combustible nucléaire ou des déchets radioactifs (non représentés).

Cet emballage 1 est représenté sur la figure 1 en position verticale d'entreposage, dans laquelle son axe longitudinal 2 est orienté verticalement. Il repose sur un fond d'emballage 4, opposé à un couvercle amovible 6 selon la direction de la hauteur 8, parallèle à l'axe longitudinal 2. Entre le fond 4 et le couvercle 6, l'emballage 1 comporte un corps latéral s'étendant autour de l'axe 2, et définissant intérieurement une cavité 12 pour le logement des matières radioactives.

Le corps latéral comprend généralement une virole intérieure 14 et une virole extérieure 16 concentriques, définissant un espace annulaire centré sur l'axe 2. L'espace est rempli par des moyens de conduction thermique 20 reliant les deux viroles 14, 16, ainsi que par des moyens de protection neutronique 22. Les moyens 20, 22 précités sont de conception classique et ne seront de ce fait pas davantage décrits.

La virole extérieure 16 est réalisée à l'aide d'une pluralité de structures 30 de dissipation de chaleur selon l'invention. Ces structures 30 sont réparties circonférentiellement autour de l'axe 2, et s'étendent chacune selon une hauteur H comprise entre 2 et 5 m selon la direction de la hauteur 8. Dans l'exemple montré sur la figure 2, les structures 30 comprennent des bases en forme de plaques rectangulaires, ces plaques comportent chacune deux chants longitudinaux. Ces plaques sont assemblées bout-à-bout par soudage au niveau de leurs chants en regard, de façon à reconstituer la virole externe 16.

Plus précisément en référence à la figure 3, il est représenté deux structures 30 adjacentes selon la direction circonférentielle 32 de l'emballage. Ces deux structures 30 sont identiques, et il en est de préférence de même pour toutes les structures 30 constituant la virole externe 16, leur nombre pouvant être compris entre 5 et 40.

Chaque structure de dissipation de chaleur 30 comporte deux demi-structures 30a, 30b de conceptions analogues, et étant agencées sensiblement symétriquement par rapport à un plan radial Pr de l'emballage. La demi-structure 30a comprend des ailettes primaires 40a droites et parallèles. Elles sont inclinées par rapport à la direction de la hauteur 8 de l'emballage, correspondant également à la direction de hauteur de la structure 30. L'angle d'inclinaison Aa des ailettes primaires 40a par rapport à la direction 8 est de préférence de l'ordre de 45°. De façon analogue et sensiblement symétrique, la demi-structure 30b comprend des ailettes primaires 40b droites et parallèles. Elles sont inclinées par rapport à la direction de la hauteur 8 de l'emballage, d'un angle d'inclinaison Ab de préférence de l'ordre de 45°. Néanmoins, la symétrie peut ne pas être parfaite, par exemple en prévoyant une faible différence dans la valeur des deux angles Aa, Ab, de l'ordre de 10 à 20°.

Les ailettes primaires 40a, 40b des deux demi-structures forment deux à deux des ailettes 44 en forme générale de V inversé, lorsque l'emballage est agencé verticalement avec son fond orienté vers le bas, comme sur les figures 1 et 3. Chaque ailette 44 ainsi formée par l'une des ailettes primaires 40a, et l'ailette primaire 40b en regard, adopte donc une forme de chevron.

Chaque demi-structure 30a, 30b peut être réalisée d'une seule pièce selon la direction 8, ou bien segmentée selon cette même direction. Dans ce dernier cas illustré sur la figure 1, les segments de demi-structure sont alors agencés dans la continuité les uns des autres, en étant soudés bout-à-bout.

De préférence, les deux demi-structures 30a, 30b sont distinctes l'une de l'autre, à savoir qu'elles comprennent chacune une plaque 46 de laquelle font saillie les ailettes primaires associées, comme cela a été représenté pour la demi-structure 30a sur la figure 4. Les deux plaques 46 sont assemblées entre elles par soudage au niveau de leurs chants en regard dans la direction circonférentielle, de façon à reconstituer une structure 30. Ainsi, les deux plaques assemblées 46 constituent ensemble la base précitée en forme de plaque rectangulaire, participant à reconstituer la virole extérieure 16.

Comme cela est illustré sur la figure 3, les deux demi-structures 30a, 30b sont de conception symétrique. Sur cette même figure 3, il est également représenté les canaux primaires 48a, 48b délimités respectivement par deux ailettes 40a, 40b directement consécutives, selon la direction 8.

Sur les figures 3 et 4, il a été identifié des paramètres géométriques déterminants pour l'obtention des performances thermiques inattendues, particulièrement élevées.

Il s'agit tout d'abord de la hauteur H de chaque demi-structure 30a, 30b, correspondant à la hauteur H de la structure 30 composé par ces deux demi-structure. Comme indiqué précédemment, la hauteur H est comprise entre 2 et 5 m, et de préférence proche de 4 m.

Il s'agit également de la hauteur h de chaque ailette primaire 40a, 40b, comprise entre 10 et 100 mm, et de préférence identique pour toutes les ailettes primaires.

La largeur d de chaque canal primaire de circulation d'air 48a, 48b fait aussi partie de ces paramètres importants. Cette largeur d est comprise entre 10 et 50 mm, et s'avère constante et identique pour tous les canaux 48a, 48b, sur toute la hauteur H.

Il s'agit aussi de l'épaisseur Ep de chaque ailette primaire 40a, 40b, répondant à la condition d/Ep ≥ 2,5. Cette épaisseur Ep est également de préférence identique pour toutes les ailettes primaires.

Enfin, la largeur L de chaque demi-structure 30a, 30b est également un paramètre clé. Cette largeur L, s'étendant selon une direction transversale orthogonale à la direction de la hauteur et assimilable à la direction circonférentielle 32, est identique pour les deux demi-structures et répond à la condition suivante : $0,30 . \left(0,35.{H}^{0,5}.{h}^{0,6}/{d}^{0,1}\right) \leq L \leq 3,5 . \left(0,35.{H}^{0,5}.{h}^{0,6}/{d}^{0,1}\right)$

Par ailleurs, un éventuel écartement Ec peut être prévu entre les extrémités en regard de deux ailettes primaires 40a, 40b, formant conjointement une ailette en forme générale de V inversé 44. Cet écartement, agencé au niveau de la pointe de l'ailette 44, répond à la condition Ec/L ≤ 0,2. Les écartements étant alignés selon la direction 8, ils forment ensemble une sorte de canal vertical 54 de refoulement d'air, au niveau de la jonction entre les deux demi-structures 30a, 30b de la structure 30 de dissipation de chaleur.

En outre, il est de préférence prévu un écartement Ec' entre deux structures de dissipation 30 directement adjacentes selon la direction circonférentielle 32. Cet écartement Ec' est par exemple sensiblement égal à l'écartement Ec.

Cette combinaison de paramètres géométriques procure des performances thermiques très élevées, qui sont encore plus importantes lorsque ces paramètres répondent à la condition suivante : $0,55 . \left(0,35.{H}^{0,5}.{h}^{0,6}/{d}^{0,1}\right) \leq L \leq 1,8 . \left(0,35.{H}^{0,5}.{h}^{0,6}/{d}^{0,1}\right)$

Encore plus préférentiellement, les gains en performances thermiques peuvent atteindre jusqu'à 90% par rapport à la solution conventionnelle à ailettes droites verticales, lorsque la largeur L se rapproche de la valeur spécifique définie par le produit suivant : 0,35 . H^{0,5} . h^{0,6} / d^{0,1}.

Dans tous les cas exposés ci-dessus, les gains en performances thermiques s'expliquent de manière inattendue et surprenante par l'obtention d'un phénomène d'accélération des particules d'air au sein des canaux primaires 48a, 48b. Cette accélération de l'air dans les canaux, schématisée par les flèches 56 sur la figure 5, résulte de l'interaction entre les zones d'aspiration d'air 58 à l'entrée des canaux 48a, 48b, et les zones de refoulement 60 situées plus en aval de ces canaux. Sur cette figure 5, les zones d'aspiration d'air 58 correspondent aux parties fortement grisées, en forme de triangle avec le sommet orienté vers le haut. Cela s'explique par le fait que ces zones d'aspiration 58, au sein des canaux 48a, 48b, sont plus étendues en allant vers le bas. A l'inverse, les zones de refoulement 60 correspondent aux parties moins grisées, en forme de triangle avec le sommet orienté vers le bas. Cela s'explique par le fait que ces zones de refoulement sont plus étendues en allant vers le haut.

Avec l'agencement proposé, lorsque les demi-structures sont chauffées, il se produit une convection naturelle conduisant l'air à entrer dans les canaux primaires 48a, 48b, puis à se propager vers le haut au sein de ces canaux, avant de rencontrer l'air provenant des canaux en regard appartenant à l'autre demi-structure. Cet impact en sortie des canaux primaires 48a, 48b, au niveau de la pointe des V inversés, conduit l'air à s'évacuer verticalement vers le haut. Mais simultanément, grâce à la proportion maîtrisée entre l'étendue des zones d'aspiration 58 et l'étendue des zones de refoulement 60 découlant des paramètre géométriques spécifiques mis en œuvre dans l'invention, il se crée des tourbillonnements et recirculations d'air au-dessus des ailettes et des canaux primaires 48a, 48b, favorisant l'accélération de l'air dans ces canaux. Ces tourbillonnements, schématisés par les flèches 62 sur la figure 5, sont obtenus du fait qu'une partie des particules d'air des zones de refoulement 60 est ré-aspirée dans les canaux primaires 48a, 48b en étant entraînées par les zones d'aspiration 58, tandis que des particules d'air des zones d'aspiration 58 sont entraînées par les zones de refoulement 60.

## Revendications

1. Structure (30) de dissipation de chaleur par convection naturelle, destinée à équiper la périphérie d'un emballage (1) pour le transport et/ou l'entreposage de matières radioactives,
la structure étant **caractérisée en ce qu'**elle présente deux demi-structures adjacentes (30a, 30b) comprenant chacune des ailettes primaires (40a, 40b) parallèles et inclinées par rapport à une direction de la hauteur (8) de la structure, les ailettes primaires (40a, 40b) des deux demi-structures (30a, 30b) formant deux à deux des ailettes (44) en forme générale de V inversé, lorsque l'emballage est agencé verticalement avec son fond (4) orienté vers le bas,
la structure présentant les paramètres suivants :
- H : la hauteur de chaque demi-structure (30a, 30b), dans la direction de la hauteur (8) selon laquelle se succèdent les ailettes primaires inclinées (40a, 40b), cette hauteur étant comprise entre 2 et 5 m ;
- h : la hauteur de chaque ailette primaire (40a, 40b), comprise entre 10 et 100 mm ;
- d : la largeur de chaque canal primaire (48a, 48b) de circulation d'air défini entre deux ailettes primaires directement consécutives, cette largeur étant comprise entre 10 et 50 mm ;
- Ep : l'épaisseur de chaque ailette primaire (40a, 40b), répondant à la condition d/Ep ≥ 2,5 ;
- L : la largeur de chaque demi-structure (30a, 30b) selon une direction transversale orthogonale à la direction de la hauteur (8), ladite largeur L répondant à la condition suivante : $0,30 . \left(0,35.{H}^{0,5}.{h}^{0,6}/{d}^{0,1}\right) \leq L \leq 3,5 . \left(0,35.{H}^{0,5}.{h}^{0,6}/{d}^{0,1}\right)$

2. Structure de dissipation de chaleur selon la revendication 1, **caractérisée en ce que** les deux demi-structures adjacentes (30a, 30b) sont agencées de façon sensiblement symétrique.

3. Structure de dissipation de chaleur selon la revendication 1 ou la revendication 2, **caractérisée en ce que** les ailettes primaires (40a, 40b) sont droites et inclinées d'une valeur comprise entre 30 et 60° par rapport à la direction de la hauteur (8), et de préférence inclinées d'une valeur de 45° par rapport à cette même direction.

4. Structure de dissipation de chaleur selon l'une quelconque des revendications précédentes, **caractérisée en ce que** la largeur d est constante et identique pour tous les canaux primaires (40a, 40b) de circulation d'air de chaque demi-structure (30a, 30b).

5. Structure de dissipation de chaleur selon l'une quelconque des revendications précédentes, **caractérisée en ce que** la largeur L de chaque demi-structure (30a, 30b) répond à la condition suivante : $0,55 . \left(0,35.{H}^{0,5}.{h}^{0,6}/{d}^{0,1}\right) \leq L \leq 1,8 . \left(0,35.{H}^{0,5}.{h}^{0,6}/{d}^{0,1}\right)$

6. Structure de dissipation de chaleur selon l'une quelconque des revendications précédentes, **caractérisée en ce que** les deux demi-structures (30a, 30b) sont distinctes l'une de l'autre, chacune présentant une plaque (46) et ses propres ailettes primaires faisant saillie de la plaque.

7. Structure de dissipation de chaleur selon l'une quelconque des revendications 1 à 5, **caractérisée en ce que** les deux demi-structures (30a, 30b) sont réalisées sur une même plaque de hauteur H.

8. Structure de dissipation de chaleur selon l'une quelconque des revendications précédentes, **caractérisée en ce que** chaque demi-structure (30a, 30b) est sensiblement plane.

9. Emballage (1) pour le transport et/ou l'entreposage de matières radioactives comprenant un corps latéral équipé extérieurement de plusieurs structures de dissipation de chaleur (30) selon l'une quelconque des revendications précédentes, réparties circonférentiellement autour du corps latéral.

10. Emballage selon la revendication précédente, **caractérisé en ce qu'**un écartement Ec' entre deux structures de dissipation (30) directement adjacentes selon la direction circonférentielle (32), est sensiblement égal à l'écartement Ec.

## Patentansprüche

1. Struktur (30) zur Ableitung von Wärme mittels natürlicher Konvektion, die dazu dient, den Umfang eines Behälters (1) zum Transport und/oder zur Zwischenlagerung von radioaktiven Materialien auszurüsten,
wobei die Struktur **dadurch gekennzeichnet ist, dass** sie zwei benachbarte Halbstrukturen (30a, 30b) aufweist, die jeweils primäre Rippen (40a, 40b) aufweisen, welche parallel sind und bezüglich einer Höhenrichtung (8) der Struktur geneigt sind, wobei die primären Rippen (40a, 40b) der zwei Halbstrukturen (30a, 30b), jeweils paarweise, Rippen (44) in der generellen Form eines umgedrehten V bilden, wenn der Behälter vertikal mit nach unten gerichtetem Boden (4) angeordnet ist,
wobei die Struktur die folgenden Parameter aufweist:
H: die Höhe einer jeweiligen Halbstruktur (30a, 30b) in Richtung der Höhe (8), gemäß der die geneigten primären Rippen (40a, 40b) aufeinanderfolgen, wobei diese Höhe zwischen 2 und 5 m beträgt;
h: die Höhe einer jeweiligen primären Rippe (40a, 40b), wobei diese zwischen 10 und 100 mm beträgt;
d: die Breite eines jeweiligen primären Luftzirkulationskanals (48a, 48b) zwischen zwei direkt aufeinanderfolgenden primären Rippen, wobei die Breite zwischen 10 und 50 mm beträgt;
Ep: die Dicke einer jeweiligen primären Rippe (40a, 40b), wobei diese der Bedingung d/Ep ≥ 2,5 genügt;
L: die Breite einer jeweiligen Halbstruktur (30a, 30b) gemäß einer Querrichtung senkrecht zur Höhenrichtung (8), wobei die Breite L der folgenden Bedingung genügt: $0,30 ⋅ \left(0,35⋅{H}^{0,5}⋅{h}^{0,6}/{d}^{0,1}\right) \leq L \leq 3,5 ⋅ \left(0,35⋅{H}^{0,5}⋅{h}^{0,6}/{d}^{0,1}\right)$

2. Wärmeableitungsstruktur nach Anspruch 1, **dadurch gekennzeichnet, dass** die zwei benachbarten Halbstrukturen (30a, 30b) im Wesentlichen symmetrisch angeordnet sind.

3. Wärmeableitungsstruktur nach Anspruch 1 oder Anspruch 2, **dadurch gekennzeichnet, dass** die primären Rippen (40a, 40b) geradlinig sind und um einen Wert geneigt sind, der zwischen 30° und 60° bezüglich der Höhenrichtung (8) beträgt, und sie vorzugsweise um einen Wert von 45° bezüglich ebendieser Richtung geneigt sind.

4. Wärmeableitungsstruktur nach einem der vorhergehenden Ansprüche, **dadurch gekennzeichnet, dass** die Breite d für alle primären Luftzirkulationskanäle (40a, 40b) einer jeweiligen Halbstruktur (30a, 30b) konstant und identisch ist.

5. Wärmeableitungsstruktur nach einem der vorhergehenden Ansprüche, **dadurch gekennzeichnet, dass** die Breite L einer jeweiligen Halbstruktur (30a, 30b) der folgenden Bedingung genügt: $0,55 ⋅ \left(0,35⋅{H}^{0,5}⋅{h}^{0,6}/{d}^{0,1}\right) \leq L \leq 1,8 ⋅ \left(0,35.⋅{H}^{0,5}⋅{h}^{0,6}/{d}^{0,1}\right)$

6. Wärmeableitungsstruktur nach einem der vorhergehenden Ansprüche, **dadurch gekennzeichnet, dass** die zwei Halbstrukturen (30a, 30b) voneinander verschieden sind, wobei diese jeweils eine Platte (46) aufweisen und die zu diesen gehörigen primären Rippen von der Platte hervorstehen.

7. Wärmeableitungsstruktur nach einem der Ansprüche 1 bis 5, **dadurch gekennzeichnet, dass** die zwei Halbstrukturen (30a, 30b) auf ein und derselben Platte der Höhe H ausgebildet sind.

8. Wärmeableitungsstruktur nach einem der vorhergehenden Ansprüche, **dadurch gekennzeichnet, dass** jede Halbstruktur (30a, 30b) im Wesentlichen plan ist.

9. Behälter (1) für den Transport und/oder die Zwischenlagerung von radioaktiven Materialien, aufweisend einen Seitenkörper, der außen mit mehreren Wärmeableitungsstrukturen (30) nach einem der vorgehenden Ansprüche ausgerüstet ist, die um den Seitenkörper herum am Umfang verteilt sind.

10. Behälter nach dem vorgehenden Anspruch, **dadurch gekennzeichnet, dass** ein Abstand Ec' zwischen zwei die in Umfangsrichtung (32) direkt benachbarten Ableitungsstrukturen (30) im Wesentlichen gleich groß wie der Abstand Ec ist.

## Claims

1. Structure (30) for dissipating heat by natural convection, intended to be provided on the periphery of packaging (1) for the transportation and/or storage of radioactive materials,
the structure being **characterised in that** it has two adjacent half-structures (30a, 30b) each comprising primary fins (40a, 40b) that are parallel and inclined with respect to a direction of the height (8) of the structure, the primary fins (40a, 40b) of the two half-structures (30a, 30b) forming, two by two, fins (44) having the overall shape of an inverted V, when the packaging is arranged vertically with its bottom (4) oriented downwards,
the structure having the following parameters:
- H: the height of each half-structure (30a, 30b), in the direction of the height (8) along which the inclined primary fins (40a, 40b) are successively arranged, this height being between 2 and 5m;
- h: the height of each primary fin (40a, 40b), between 10 and 100mm;
- d: the width of each primary channel (48a, 48b) for circulation of air defined between two directly consecutive primary fins, this width being between 10 and 50mm;
- Ep: the thickness of each primary fin (40a, 40b), satisfying the condition d/Ep ≥ 2.5;
- L: the width of each half-structure (30a, 30b) in a transverse direction orthogonal to the direction of the height (8), said width L satisfying the following condition: $0.30 . \left(0.35.{H}^{0.5}.{h}^{0.6}/{d}^{0.1}\right) \leq L \leq 3.5 . \left(0.35.{H}^{0.5}.{h}^{0.6}/{d}^{0.1}\right)$

2. Structure for dissipating heat according to claim 1, **characterised in that** the two adjacent half-structures (30a, 30b) are arranged in a substantially symmetrical manner.

3. Structure for dissipating heat according to claim 1 or claim 2, **characterised in that** the primary fins (40a, 40b) are straight and inclined by a value between 30 and 60° with respect to the direction of the height (8), and preferably inclined by a value of 45° with respect to this same direction.

4. Structure for dissipating heat according to any one of the previous claims, **characterised in that** the width d is constant and identical for all the primary channels (40a, 40b) for circulation of air of each half-structure (30a, 30b).

5. Structure for dissipating heat according to any one of the previous claims, **characterised in that** width L of each half-structure (30a, 30b) satisfies the following condition: $0.55 . \left(0.35.{H}^{0.5}.{h}^{0.6}/{d}^{0.1}\right) \leq L \leq 1.8 . \left(0.35.{H}^{0.5}.{h}^{0.6}/{d}^{0.1}\right)$

6. Structure for dissipating heat according to any one of the previous claims, **characterised in that** the two half-structures (30a, 30b) are distinct from each other, each having a plate (46) and its own primary fins that protrude from the plate.

7. Structure for dissipating heat according to any one of claims 1 to 5, **characterised in that** the two half-structures (30a, 30b) are made on the same plate having a height H.

8. Structure for dissipating heat according to any one of the previous claims, **characterised in that** each half-structure (30a, 30b) is substantially flat.

9. Packaging (1) for the transportation and/or the storage of radioactive materials, comprising a lateral body (10) provided on the outside with a plurality of structures for dissipating heat (30) according to any one of the previous claims, distributed circumferentially around the lateral body (10).

10. Packaging according to the previous claim, **characterised in that** a spacing Ec' between two dissipation structures (30) directly adjacent in the circumferential direction (32), is substantially equal to the spacing Ec.
